# EUROPÄISCHE PATENTSCHRIFT

(11) **EP 1 698 392 B1**
(45) Veröffentlichungstag und Bekanntmachung des Hinweises auf die Patenterteilung: **30.04.2008**
(21) Anmeldenummer: 06003220.8
(22) Anmeldetag: 17.02.2006
(51) Int. Cl.: B01F 9/00, B01F 15/00, B44D 3/06

(54) **Biaxialmischer**
Biaxial mixer
Mélangeur biaxial

(30) Priorität: 02.03.2005 DE 102005010149
(43) Veröffentlichungstag der Anmeldung: 06.09.2006
(73) Patentinhaber: Collomix Rühr-und Mischgeräte GmbH, 85080 Gaimersheim (DE)
(72) Erfinder: Viehböck, Ingo, 65510 Idstein (DE)
(74) Vertreter: Liebl, Thomas

(56) Entgegenhaltungen:
- EP-A- 0 681 864
- EP-A- 0 955 081
- DE-A1- 2 725 080
- DE-U1- 9 407 810
- US-A- 4 789 245
- US-A- 5 788 371
- US-A- 5 906 433

## Beschreibung

Die Erfindung betrifft einen Biaxialmischer nach dem Oberbegriff des Anspruchs 1.

Ein gattungsgemäßer bekannter Biaxialmischer (EP 0 796 652 B1) besteht aus einem Mischergehäuse als Standgehäuse, in dem ein drehangetriebener Spannrahmen angeordnet ist. Der Spannrahmen besteht aus einem Rahmenbasisteil und aus einander gegenüberliegenden, in einer Vertikalebene geführt gegeneinander verstellbaren Drehtellerträgern mit jeweils einem Drehteller, wobei die Drehteller gleichachsig und gegeneinander gerichtet sind.

Eine Spannvorrichtung umfasst eine am Rahmenbasisteil angeordnete Spindeltriebvorrichtung zur Verstellung der Drehtellerträger zum Einspannen und zur Halterung unterschiedlicher Mischgutbehälter zwischen den Drehtellern.

Zur Drehung des Spannrahmens um eine horizontale Spannrahmen-Drehachse ist ein Spannrahmenantrieb mit einer gehäusefest gelagerten, am Spannrahmen angeschlossenen und motorisch angetriebenen Antriebswelle vorgesehen. Weiter ist ein Drehtellerantrieb zum Antrieb wenigstens eines der Drehteller um eine senkrecht zur Spannrahmen-Drehachse verlaufenden Drehtellerachse vorgesehen.

Konkret sind hier die Drehteller an Spannbacken gelagert, die an zwei Führungssäulen verschiebbar gehalten sind und über einen Spindeltrieb mit gleichem Stellweg bezüglich der horizontal liegenden Spannrahmen-Drehachse verschiebbar sind. Die Führungssäulen und der zugeordnete Spindeltrieb liegen dabei weit beabstandet zu den Drehtellern und deren Drehtellerachse, so dass sich insgesamt eine maulförmige Anordnung ergibt. Die Linearführung der Spannbacken erfolgt hier über die Führungssäulen und der Spindeltrieb dient nur zur Aufbringung der Verstellkraft auf die geführten Spannbacken. Diese Spanneinrichtung ist mechanisch aufwendig und kostenintensiv. Zudem ergibt sich bei schnell laufenden Biaxialmischern, die dadurch auch zum Mischen eines Mischguts mit hoher Mischgutviskosität geeignet sind, der Nachteil, dass durch entstehende Zwangskräfte die Maulanordnung mit den Spannbacken und Drehtellern auseinandergedrängt wird. Dies führt zu einer nachteiligen Verringerung der Einspannkraft auf das Mischgutgebinde und der Gefahr von Laufstörungen. Der Drehtellerantrieb ist vom Spannrahmenantrieb abgeleitet und mit zwei Riemenantrieben realisiert. Um einen Ausgleich für die Weiterleitung der Drehbewegung bei unterschiedlichen Drehtellerstellungen zu erreichen, ist eine Riemenscheibe an einem Spannbacken in aufwendiger Weise entlang einer angetriebenen Keilwelle verschiebbar gehalten.

Aufgabe der Erfindung ist es, einen gattungsgemäßen Biaxialmischer so weiterzubilden, dass bei einfachem und kostengünstigen Aufbau eine gleichmäßige Einspannkraft auf unterschiedliche Mischgutgebinde zwischen den Drehtellern, insbesondere auch bei schnell laufenden Biaxialmischern aufbringbar ist und zudem einfacher und kostengünstiger aufgebaute Spannvorrichtungsantriebe und Drehtellerantriebe möglich sind.

Diese Aufgabe wird mit den Merkmalen des Anspruchs 1 gelöst.

Nach Anspruch 1 weist das Rahmenbasisteil einen U-förmigen Aufbau auf, wobei die Antriebswelle an einem U-Basisteil angeschlossen ist und die Drehteller zumindest teilweise im vorderen Bereich zwischen U-Schenkelteilen angeordnet sind. Die Spindeltriebvorrichtung umfasst zwei jeweils an den U-Schenkelteilen angeordnete Spindeltriebe, deren Spindeln zu beiden Seiten der Drehteller und etwa in einer Ebene durch die Drehtellerachse verlaufen. Die Spindeln greifen jeweils mit gegenläufigen Gewindeabschnitten in zugeordnete Spindelmutterteile an gegenüberliegenden Drehtellerträgern ein und sind gleichzeitig für eine gleiche Verstellung bezüglich der Spannrahmen-Drehachse verdrehbar.

Bei dieser Anordnung übernehmen die Spindeltriebe sowohl die Linearführungsfunktion als auch die Verstellkraftübertragung und gegebenenfalls eine Selbsthemmung in einer bestimmten Stelllage. Die Führungssäulen nach dem Stand der Technik können somit entfallen. Durch die Anordnung der Spindeltriebe zu beiden Seiten der Drehteller, mit der Drehtellerachse etwa in einer Ebene durch die beiden Spindeln wird bei allen Betriebsbedingungen eine gleichmäßige, unveränderte Spannkraft auf die Mischgutgebinde erreicht. Eine Maulanordnung wie im Stand der Technik, die sich durch Einspannkräfte oder betriebsmäßige Zwangskräfte aufweiten kann, ist nicht mehr gegeben, wodurch insbesondere hohe Spannrahmen-Drehzahlen für erweiterte Einsätze möglich sind. Zweckmäßig liegen die Tellerachse und die Spindel in einer Querebene zur Spannrahmen-Drehachse, eine geringe Schrägstellung der Ebene gegenüber der Querrichtung ist je nach den konstruktiven Gegebenheiten auch möglich.

Grundsätzlich können je nach den konkreten konstruktiven Gegebenheiten zusätzlich weitere Spindeltriebe vorgesehen werden, insbesondere in einer quadratischen oder rechteckigen Spindeltriebanordnung. Eine besonders einfache und konstruktiv vorteilhafte Anordnung ergibt sich bei drei Spindeltrieben in einer Dreiecksanordnung nach Anspruch 2, wobei der weitere dritte Spindeltrieb achsparallel zu den ersten beiden Spindeln in einem mittleren Bereich des U-Basisteils angebracht ist. Dadurch ergibt sich bei einfachem und kostengünstigen Aufbau auch eine Abstützung gegen Verkippen der Drehteller durch den dritten Spindeltrieb mit der Möglichkeit der Anordnung eines einfachen Spannantriebs.

Mit Anspruch 3 wird dazu eine zweckmäßige konstruktive Lösung vorgeschlagen dergestalt, dass der in Ruhestellung des Biaxialmischers obere Drehtellerträger T-förmig ausgebildet ist mit einer oberen Traverse, an deren Enden die oberen Spindelmutterteile für die erste und zweite Spindel und in der Mitte der oberen Traverse ein angetriebener Drehteller angeordnet sind. Der Drehtellerträger weist zudem ein Trägerteil als T-Fuß auf, an dessen Ende das obere Spindelmutterteil für die dritte Spindel angebracht ist. Der untere Drehtellerträger ist dabei als unteres Traversenteil mit den drei unteren Spindelmutterteilen ausgeführt, wobei Führungsschienen für einen aus dem Bereich des Mischergehäuses ausziehbaren Schlitten angebracht sind, auf dem ein freidrehender Drehteller gelagert ist. Durch den ausziehbaren Schlitten ist eine einfache Beladung des Biaxialmischers mit einem Mischgutgebinde möglich.

In einer besonders bevorzugten Weiterbildung nach Anspruch 4 weist die Spannvorrichtung einen Spannvorrichtungsantrieb auf mit einem dem dritten Spindeltrieb zugeordneten und gesteuert antreibbaren Spannantriebsmotor, vorzugsweise als gesteuerten Elektromotor, dessen Abtriebswelle drehübertragend mit der dritten Spindel verbunden ist. Für eine Kopplung dieser Spindeldrehung mit den weiteren zwei Spindeln sind an allen drei Spindeln in gleicher Ebene gleiche Zahnscheiben angebracht, über die ein Zahnriemen verläuft, der mittels Umlenkscheiben aus dem Bereich der Drehteller gelenkt ist. Durch die Verwendung von Zahnscheiben und eines Zahnriemens wird über die gekoppelten Spindeln jeweils ein gleicher Verstellweg auf die Drehtellerträger übertragen.

Ein konstruktiv einfach und kostengünstig ausgeführter Drehtellerantrieb als Riemenantrieb ergibt sich mit den Merkmalen des Anspruchs 5. Dazu ist durch einen Drehtellerträger eine Drehtellerwelle geführt, an deren einem Ende der Drehteller und an deren anderem Ende eine erste Riemenscheibe fest angeordnet sind. Eine zweite Riemenscheibe ist unverdrehbar gehäusefest angebracht, wobei durch diese koaxial die mit dem Spannrahmen verbundene Antriebswelle geführt ist. In einer Ebene durch die erste Riemenscheibe und in einer Ebene durch die zweite Riemenscheibe sind zwei voneinander beabstandete Riemenumlenkrollen auf dem Drehtellerträger angebracht.

In einer Ebene durch die zweite Riemenscheibe, zu deren beiden Seiten und gegenüberliegend zugeordnet zu den beiden Riemenumlenkrollen, sind Spann- und Ausgleichsriemenrollen mit Rollenachsen achsparallel zur Achse der zweiten Riemenscheibe angebracht. Ein ringförmig geschlossener Antriebsriemen ist über die zweite gehäusefeste Riemenscheibe zu einer ersten Spann- und Ausgleichsriemenrolle, von dort zu einer ersten zugeordneten Riemenumlenkrolle mit einer Riemenverdrehung und von dort zur ersten Riemenscheibe mit einer weiteren Riemenverdrehung und entsprechend zurück zur zweiten Riemenscheibe geführt, so dass der Drehtellerantrieb an den Spannrahmenantrieb gekoppelt ist.

Bei einer Lageveränderung der Drehteller ergibt sich durch die vorstehende Verwendung nur eines Antriebsriemenrings ein Problem mit der sich ändernden Wirklänge des Antriebsriemens und der Riemenspannung. Dieses Problem könnte in an sich bekannter Weise durch federbelastet verschiebbare Spann- und Ausgleichsriemenrollen gelöst werden. Eine besonders einfache und funktionssichere Lösung dieses Problems ergibt sich jedoch mit den Merkmalen nach Anspruch 6 dergestalt, dass eine der Spann- und Ausgleichsriemenrollen als Riemenspannrolle am Rahmenbasisteil verschiebbar und fixierbar angebracht ist. Die andere Spann- und Ausgleichsriemenrolle ist als Verstellausgleichsrolle an einem mit dem den angetriebenen Drehteller tragenden Drehtellerträger verbundenen Rollenhalter angeordnet. Durch diese Anordnung der Verstellausgleichsrolle wird im Antriebsriemen eine gleichmäßige Spannung aufrechterhalten, wobei diese mittels der Riemenspannrolle eingestellt werden kann. Als Antriebsriemen für den Drehtellerantrieb können insbesondere bei langsam laufenden Biaxialmischern bekannte Riemenausführungen, wie beispielsweise Zahnriemen verwendet werden. Für schnell laufende Biaxialmischer haben sich jedoch gemäß Anspruch 7 Keilrippenriemen als Antriebsriemen bewährt.

Zum Schutz von Funktionsteilen, insbesondere gegen Farbspritzer, wird mit Anspruch 8 vorgeschlagen, um den Bereich der Drehteller sowie um die Spindeln Schutzbleche anzubringen.

Bei langsam laufenden Biaxialmischern ist für einen gleichmäßigen Lauf eine statische und dynamische Auswuchtung bezüglich der horizontalen Spannrahmen-Drehachse und einer Vertikalachse durch die Spannrahmen-Drehachse ausreichend. Die Auswirkungen von Kreiselmomenten sind vernachlässigbar gering. Bei höheren Drehzahlen über ca. 200 U/min treten jedoch erhebliche Kreiselmomente auf, so dass trotz der vorstehenden Auswuchtmaßnahmen die erforderliche Laufruhe des Biaxialmischers mit vertretbarer Geräuschentwicklung und erforderlicher Standstabilität nicht mehr erreichbar ist. Mit Anspruch 9 wird daher vorgeschlagen, dass bei Biaxialmischern, die für einen schnellen Lauf etwa über 200 U/min ausgelegt sind, am Spannrahmen durch die Anordnung der Bauteile und/oder Anbringung von Ausgleichsgewichten eine dynamische Unwucht durch eine zugeordnete Massenverteilung dergestalt erzeugt wird, dass diese einem Kreiselmoment entgegenwirkt und dieses in seiner Wirkung auf den Spannrahmen ausgeglichen oder zumindest reduziert wird.

In an sich bekannter Weise wird zur Steuerung des Biaxialmischers eine Steuereinrichtung verwendet, die einen weitgehend automatisierten und sicheren Ablauf des Mischvorgangs ermöglicht. Insbesondere enthält eine solche Steuerung eine Rückführschaltung für eine Rückführung des Spannrahmens in eine vorgegebene Grundstellung, bei der die Drehtellerachse vertikal ausgerichtet und ein Einschubschlitten in der unteren Position liegt. Weiter sind Sicherheitsschaltungen vorzusehen, die ein Anlaufen des Biaxialmischers nur bei vorgegebenen Bedingungen, wie beispielsweise einem eingespannten Mischgutgebinde bei eingeschobenem Schlitten und geschlossener Gehäusetür zulässt.

Anhand einer Zeichnung wird die Erfindung näher erläutert.

Es zeigen:
- Fig. 1: eine Seitenansicht eines Biaxialmischers mit abgenommener Seitenwand eines Mischergehäuses,
- Fig. 2: eine perspektivische Ansicht einer Mischereinheit,
- Fig. 3: eine Rückansicht der Mischereinheit nach Fig. 2,
- Fig. 4: eine Seitenansicht der Mischereinheit nach Fig. 2,
- Fig. 5: eine Draufsicht auf ein U-förmiges Rahmenbasisteil der Mischereinheit,
- Fig. 6: eine perspektivische Ansicht auf das Rahmenbasisteil mit einem Spannantriebsmotor, und
- Fig. 7: eine perspektivische Darstellung der Mischereinheit entsprechend Fig. 2, jedoch mit angebrachten Schutzblechen.

In Fig. 1 ist ein Biaxialmischer 1 dargestellt mit einem Mischergehäuse 2 als Standgehäuse in dem eine Mischereinheit 3 aufgenommen ist. Diese besteht im wesentlichen aus einem Spannrahmen 4 der über eine Antriebswelle 5 um eine horizontale Spannrahmendrehachse 6 gesteuert drehangetrieben ist. Die Antriebswelle 5 ist in einem Lager 7 gelagert, welches mit einem Flansch 8 an einem Traggestell 9 im Mischergehäuse 2 gehalten ist. Die Antriebswelle 5 ist über eine Riemenscheibe oder ein Kettenrad und ein (nicht dargestelltes) Umschlingungsmittel, wie einem Antriebsriemen oder eine Antriebskette mit einem am Boden des Mischergehäuses angeordneten Antriebsmotor 10 drehverbunden.

In der in Fig. 1 dargestellten Grundstellung des Spannrahmens 4 sind ein oberer Drehteller 11 und ein unterer Drehteller 12 mit ihren Tellerflächen horizontal ausgerichtet. An der Frontwand 13 des Mischergehäuses 2 ist eine (nicht dargestellte) Gehäusetür angebracht, über die der Bereich zwischen den Drehtellern 11, 12 zum Einspannen eines Mischgutgebindes 14 zugänglich ist. Die Mischereinheit 3 mit ihrem Spannrahmen 4 wird anhand der Fig. 2 bis 7 näher beschrieben:
Der Spannrahmen 4 besteht aus einem U-förmigen Rahmenbasisteil 15 (siehe insbesondere Ansicht von unten nach Fig. 5), wobei die Antriebswelle 5 in der Mitte des Basisteils 16 angeschlossen ist.

Der Spannrahmen 4 umfasst weiter einen in der dargestellten Ruhestellung oberen T-förmig ausgebildeten Drehtellerträger 17 mit einer oberen Traverse 18 und mit einem Trägerteil 19 als T-Fußteil. Ein unterer Drehtellerträger 20 umfasst eine untere Traverse 21 sowie eine Führungsschienenanordnung 22 über die ein Schlitten 23 aus dem Bereich des Mischergehäuses 2 ausziehbar ist. Der Schlitten 23 ist in seiner dargestellten, eingeschobenen Position verriegelt und die Verriegelung ist mit einem Betätigungsbügel 24 entriegelbar.

An der oberen Traverse 18 ist im mittleren Bereich eine Drehtellerwelle 25 gelagert, an deren einem Ende der obere Drehteller 11 und an deren anderem Ende eine erste Riemenscheibe 26 angebracht sind. Auf dem Schlitten 23 ist der untere Drehteller 12 freidrehend gelagert, so dass die beiden Drehteller 11, 12 im eingeschobenen Zustand des Schlittens 23 koaxial liegen, wobei die Drehtellerachse 27 senkrecht zur Spannrahmendrehachse 6 verläuft.

Eine Spannvorrichtung umfasst drei Spindeltriebe 28a, 28b, 28c, die von oben gesehen in einem Dreieck angeordnet sind (siehe insb. Fig. 6), wobei ein erster Spindeltrieb 28a und ein zweiter Spindeltrieb 28b zu beiden Seiten der Drehteller 11, 12 jeweils an vorderen Enden der U-Schenkelteile 29a, 29b des U-Basisteils 16 und der dritte Spindeltrieb 28c im mittleren Bereich des U-Basisteils 16 des Rahmenbasisteils 15 angeordnet sind.

Die Spindeln 30a, 30b und 30c der Spindeltriebe 28a, 28b, 28c stehen achsparallel zur Drehtellerachse 27 und greifen mit jeweils gegenläufigen Gewindeabschnitten in zugeordnete Spindelmutterteile 31 ein, die entsprechend am oberen Drehtellerträger 17 und unteren Drehtellerträger 20 befestigt sind. Zum Schutz dieser Gewindeabschnitte können diese (wie dargestellt) in Rohren aufgenommen sein.

Die Drehtellerträger 17, 20 und damit die Drehteller 11, 12 können zum Halten und Einspannen eines Mischgutgebindes 14 durch eine gleichzeitige und gekoppelte Verstellung der Spindeltriebe 28a, 28b, 28c gegeneinander verstellt werden. Der dazu verwendete Antrieb ist insbesondere aus den Fig. 5 und 6 ersichtlich:
Der Spannvorrichtungsantrieb umfasst einen dem dritten Spindeltrieb 28c zugeordneten und gesteuert antreibbaren Spannantriebsmotor 32 als Elektromotor, der mit seiner Abtriebswelle 33 über ein Kegelradgetriebe drehübertragend mit der dritten Spindel 30c verbunden ist. An den drei Spindeln 30a, 30b, 30c sind nach unten versetzt in einer gleichen Ebene gleiche Zahnscheiben 34a, 34b, 34c verdrehfest angebracht, über die zur gemeinsamen Spindelverstellung ein ringförmiger Zahnriemen 35 läuft, der mittels freidrehender Umlenkscheiben 36a bis 36f im Bereich der U-Struktur des Rahmenbasisteils 15 geführt ist. Die Umlenkscheibe 36a ist in einem Langloch befestigt und wird zur Einstellung der Riemenspannung verwendet.

Der Drehtellerantrieb des oberen Drehtellers 11 ist als Riemenantrieb ausgeführt und ist insbesondere aus den Fig. 2 bis 4 ersichtlich:
Zusätzlich zu der ersten Riemenscheibe 26 an der Drehtellerwelle 25 ist eine zweite Riemenscheibe 37 unverdrehbar gehäusefest und verbunden mit dem Flansch 8 angebracht, wobei koaxial durch die zweite Riemenscheibe 37 die mit dem Spannrahmen 4 verbundene Antriebswelle 5 geführt ist. In einer Ebene durch die erste Riemenscheibe 26 und in einer Ebene durch die zweite Riemenscheibe 37 sind zwei voneinander in Querrichtung beabstandete freilaufende Riemenumlenkrollen 38a, 38b auf dem oberen Drehtellerträger 17 gelagert und mit diesem entsprechend der Verstellung des Drehtellers 11 verlagerbar.

In einer Ebene durch die zweite Riemenscheibe 37 zu deren beiden Seiten gegenüberliegend zugeordnet zu den beiden Riemenumlenkrollen 38a, 38b sind freilaufende weitere zwei Riemenrollen als Riemenspannrolle 39 und Verstellausgleichsrolle 40 angebracht, wobei die Riemenspannrolle 39 am U-Basisteil 16 in einer Langlochführung befestigt ist, so dass damit eine Riemenspannung einstellbar ist. Die Verstellausgleichsrolle 40 ist an einem Rollenhalter 41 freidrehend angeordnet, der mit dem oberen Drehtellerträger 11 verbunden ist und nach unten bis unterhalb der zweiten Riemenscheibe 37 geführt, so dass die Verstellausgleichsrolle 40 zusammen mit dem oberen Drehtellerträger 17 verstellt wird und die Riemenspannung in unterschiedlichen Verstellpositionen aufrecht erhält.

Als Antriebsriemen ist ein ringförmig geschlossener Keilrippenriemen 42 verwendet, der von oben über die zweite Riemenscheibe 37 zur Riemenspannrolle 39, von dort zur darüber liegenden Riemenumlenkrolle 38a mit einer Riemenverdrehung, von dort weiter zur ersten Riemenscheibe 26 mit einer weiteren Riemenverdrehung und entsprechend zurück über die Riemenumlenkrolle 38b und die Verstellausgleichsrolle 40 zur zweiten Riemenscheibe 37 geführt ist. Bei einer Drehung des Spannrahmens 4 wird der Keilrippenriemen 42 an der ortsfesten zweiten Riemenscheibe abgewälzt, so dass darüber ein Drehtellerantrieb des Drehtellers 11 erfolgt.

Der dargestellte Biaxialmischer ist für einen schnellen Lauf mit über 200 Umdrehungen pro Minute des Spannrahmens, insbesondere zur Mischung eines Mischguts mit hoher Viskosität ausgelegt. Dabei treten nicht mehr vernachlässigbare Kreiselmomente auf. Durch Anbringung von Ausgleichsgewichten und die Anordnung der Funktionsbauteile, beispielsweise die achsversetzte Anordnung des Spannantriebsmotors 32 wird eine dynamische Unwucht dergestalt erzeugt, dass diese den Kreiselmomenten entgegenwirkt und diese in ihrer Wirkung auf den Spannrahmen ausgleicht oder zumindest reduziert. Ein solches Ausgleichsgewicht 43a ist hier als Stahlplatte im oberen hinteren Bereich des oberen Drehtellerträgers 17 (siehe Fig. 4) angebracht. Ein weiteres Ausgleichsgewicht 43b liegt ebenfalls als Stahlplatte am U-Schenkelteil 29b (siehe Fig. 3 und 6). Im fertig montierten Zustand der Mischereinheit 3 (siehe Fig. 7) sind zum Schutz des Drehtellerantriebs und der Spindeltriebe 28a, 28b, 28c, insbesondere zum Schutz gegen Farbspritzer, Schutzbleche 44a, 44b, 44c angebracht.

## Patentansprüche

1. Biaxialmischer
- mit einem Mischergehäuse als Standgehäuse,
- mit einem Spannrahmen (4) mit einem Rahmenbasisteil (15) und mit einander gegenüberliegenden, in einer Vertikalebene geführt gegeneinander verstellbaren Drehtellerträgern (17, 20),
- mit jeweils einem Drehteller (11, 12) an jedem Drehtellerträger (17, 20), wobei die Drehteller (11, 12) gleichachsig und gegeneinander gerichtet sind,
- mit einer Spannvorrichtung mit einer am Rahmenbasisteil (15) angeordneten Spindeltriebvorrichtung zur Verstellung der Drehtellerträger (17, 20) zum Einspannen und zur Halterung unterschiedlicher Mischgutbehälter (14) zwischen den Drehtellern (11, 12),
- mit einem Spannrahmenantrieb zur Drehung des Spannrahmens (4) um eine horizontale Spannrahmen-Drehachse (6), mittels einer gehäusefest gelagerten, am Spannrahmen (4) angeschlossenen und motorisch angetriebenen Antriebswelle (5), und
- mit einem Drehtellerantrieb zum Antrieb wenigstens eines der Drehteller (11, 12) um eine senkrecht zur Spannrahmen-Drehachse (6) verlaufenden Drehtellerachse (27),
**dadurch gekennzeichnet,**
**dass** das Rahmenbasisteil (15) einen U-förmigen Aufbau aufweist, wobei die Antriebswelle (5) an einem U-Basisteil (16) angeschlossen ist und die Drehteller (11, 12) zumindest teilweise im vorderen Bereich zwischen den U-Schenkelteilen (29a, 29b) angeordnet sind,
**dass** die Spindeltriebvorrichtung zwei jeweils an den U-Schenkelteilen (29a, 29b) angeordnete Spindeltriebe (28a, 28b) aufweist, deren Spindeln (30a, 30b) zu beiden Seiten der Drehteller (11, 12) und etwa in einer Ebene durch die Drehtellerachse (27) verlaufen, wobei die Spindeln (30a, 30b) jeweils mit gegenläufigen Gewindeabschnitten in zugeordnete Spindelmutterteile (31) an gegenüberliegenden Drehtellerträgern (17, 20) eingreifen.

2. Biaxialmischer nach Anspruch 1, **dadurch gekennzeichnet, dass** zusätzlich zu den beiden, an Endbereichen der U-Schenkelteile (29a, 29b) angeordneten Spindeltrieben (28a, 28b) ein weiterer dritter Spindeltrieb (28c) mit achsparallel zu den ersten beiden Spindeln (30a, 30b) verlaufender dritter Spindel (30c) in einem mittleren Bereich des U-Basisteils (16) angeordnet ist, so dass die drei Spindeltriebe (28a, 28b, 28c) insgesamt eine Dreiecksanordnung bilden.

3. Biaxialmischer nach Anspruch 2, **dadurch gekennzeichnet, dass** der in Ruhestellung des Biaxialmischers (1) obere Drehtellerträger (17) T-förmig ausgebildet ist mit einer oberen Traverse (18) an deren Enden die oberen Spindelmutterteile (31) für die erste und zweite Spindel (30a, 30b) und in deren Mitte ein angetriebener Drehteller (11) angeordnet sind und mit einem Trägerteil (19) als T-Fuß an dessen Ende das obere Spindelmutterteil für die dritte Spindel (30c) angeordnet ist, und
dass der untere Drehtellerträger (20) als unteres Traversenteil mit den drei unteren Spindelmutternteilen ausgebildet ist, an dem Führungsschienen (22) für einen aus dem Bereich des Mischergehäuses (2) ausziehbaren Schlitten (23) angebracht sind, wobei auf dem Schlitten (23) ein frei drehender Drehteller (12) angeordnet ist.

4. Biaxialmischer nach Anspruch 2 oder Anspruch 3, **dadurch gekennzeichnet, dass** die Spannvorrichtung einen Spannvorrichtungsantrieb aufweist mit einem dem dritten Spindeltrieb (28c) zugeordneten und gesteuert antreibbaren Spannantriebsmotor (32), vorzugsweise als Elektromotor, dessen Abtriebswelle (33) drehübertragend mit der dritten Spindel (30c) verbunden ist, und
dass an den drei Spindeln (30a, 30b, 30c) in gleicher Ebene gleiche Zahnscheiben (34a, 34b, 34c) angebracht sind, über die zur gemeinsamen Spindelverstellung ein Zahnriemen (35) verläuft, der mittels Umlenkscheiben (36a - 36f)aus dem Bereich der Drehteller (11, 12) gelenkt ist.

5. Biaxialmischer nach einem der Ansprüche 1 bis 4, d**adurch gekennzeichnet,**
- **dass** der Drehtellerantrieb als Riemenantrieb ausgeführt ist dergestalt,
- **dass** durch einen Drehtellerträger (17) eine Drehtellerwelle (25) geführt ist an deren einem Ende der Drehteller (11) und an deren anderen Ende eine erste Riemenscheibe (26) angeordnet sind,
- **dass** eine zweite Riemenscheibe (37) unverdrehbar gehäusefest angebracht ist, durch die koaxial die mit dem Spannrahmen (4) verbundene Antriebswelle (5) geführt ist,
- **dass** in einer Ebene durch die erste Riemenscheibe (26) und in einer Ebene durch die zweite Riemenscheibe (37) zwei voneinander beabstandete, freilaufende Riemenumlenkrollen (38a, 38b) auf dem Drehtellerträger (17) gelagert sind,
- **dass** in einer Ebene durch die zweite Riemenscheibe (37) zu deren beiden Seiten und gegenüberliegend zugeordnet zu den beiden Riemenumlenkrollen (38a, 38b) freilaufende Spann- und Ausgleichsriemenrollen (39, 40) mit Rollenachsen achsparallel zur Achse der zweiten Riemenscheibe (37) angebracht sind, und
- **dass** ein ringförmig geschlossener Antriebsriemen (42) über die zweite gehäusefeste Riemenscheibe (37) zu einer ersten Spann- und Ausgleichsriemenrolle (39), von dort zu einer ersten zugeordneten Riemenumlenkrolle (38a) mit einer Riemenverdrehung, von dort weiter zur ersten Riemenscheibe (26) mit einer weiteren Riemenverdrehung und entsprechend zurück zur zweiten Riemenscheibe (37) geführt ist, so dass der Drehtellerantrieb an den Spannrahmenantrieb gekoppelt ist.

6. Biaxialmischer nach Anspruch 5, **dadurch gekennzeichnet, dass** eine der Spann- und Ausgleichsriemenrollen als Riemenspannrolle (39) am Rahmenbasisteil (15) verschiebbar und fixierbar angebracht ist, und
**dass** die andere Spann- und Ausgleichsriemenrolle als Verstellausgleichsrolle (40) an einem mit dem den angetriebenen Drehteller (11) tragenden Drehtellerträger (17) verbundenen Rollenhalter (41) angeordnet ist.

7. Biaxialmischer nach Anspruch 5 oder Anspruch 6, **dadurch gekennzeichnet, dass** bei Biaxialmischern, die für einen schnellen Lauf ausgelegt sind, als Antriebsriemen ein Keilrippenriemen (42) eingesetzt ist.

8. Biaxialmischer nach einem der Ansprüche 1 bis 7, **dadurch gekennzeichnet, dass** um den Bereich der Drehteller (11, 12) zum Schutz von Funktionsteilen, insbesondere gegen Farbspritzer, Schutzbleche (44a, 44b, 44c) angebracht sind.

9. Biaxialmischer nach einem der Ansprüche 1 bis 8, **dadurch gekennzeichnet, dass** bei Biaxialmischern, die für einen schnellen Lauf ausgelegt sind, am Spannrahmen (4) durch die Anordnung der Bauteile und/oder durch Anbringung von Ausgleichsgewichten (43a, 43b) eine dynamische Unwucht durch eine zugeordnete Massenverteilung erzeugt wird, welche einem Kreiselmoment entgegenwirkt und dieses in seiner Wirkung auf den Spannrahmen (4) ausgleicht oder zumindest reduziert.

10. Biaxialmischer nach einem der Ansprüche 1 bis 9, **dadurch gekennzeichnet, dass** eine Steuereinrichtung vorgesehen ist für die Ein- und Ausschaltung des Spannrahmenantriebs und des Spannvorrichtungsantriebs, die insbesondere eine Rückführschaltung zur Rückführung des Spannrahmens (4) in eine vorgegebene Grundstellung umfasst.

## Claims

1. Biaxial mixer,
- with a mixer housing as a stand-type housing,
- with a clamping frame (4) having a frame base part (15) and having mutually opposite rotary plate supports (17, 20) which are adjustable in relation to each other in a manner guided in a vertical plane,
- with a respective rotary plate (11, 12) on each rotary plate support (17, 20), the rotary plates (11, 12) being coaxial and directed towards each other,
- with a clamping device having a spindle drive device, which is arranged on the frame base part (15), for adjusting the rotary plate supports (17, 20) for the purpose of clamping and of holding different mixing product containers (14) between the rotary plates (11, 12),
- with a clamping frame drive for rotating the clamping frame (4) about a horizontal clamping frame axis of rotation (6) by means of a driveshaft (5) which is mounted in a manner fixed on the housing, is connected to the clamping frame (4) and is driven by a motor, and
- with a rotary plate drive for driving at least one of the rotary plates (11, 12) about a rotary plate axis (27) running perpendicularly to the clamping frame axis of rotation (6),
**characterized**
**in that** the frame base part (15) has a U-shaped construction, with the driveshaft (5) being connected to a U base part (16) and the rotary plates (11, 12) being at least partially arranged in the front region between the U limb parts (29a, 29b),
**in that** the spindle drive device has two spindle drives (28a, 28b) which are respectively arranged on the U limb parts (29a, 29b) and the spindles (30a, 30b) of which run on both sides of the rotary plates (11, 12) and approximately in a plane through the rotary plate axis (27), the spindles (30a, 30b) each engaging by means of opposed threaded sections in associated spindle nut parts (31) on opposite rotary plate supports (17, 20).

2. Biaxial mixer according to Claim 1, **characterized in that**, in addition to the two spindle drives (28a, 28b) arranged at end regions of the U limb parts (29a, 29b), a further, third spindle drive (28c) with a third spindle (30c), which rums axially parallel to the first two spindles (30a, 30b), is arranged in a central region of the U base part (16), and therefore the three spindle drives (28a, 28b, 28c) overall form a triangular arrangement.

3. Biaxial mixer according to Claim 2, **characterized in that** the upper rotary plate support (17) in the inoperative position of the biaxial mixer (1) is of T-shaped design with an upper crosspiece (18), at the ends of which the upper spindle nut parts (31) for the first and second spindles (30a, 30b) are arranged and in the centre of which a driven rotary plate (11) is arranged, and with a support part (19) as a T base, at the end of which the upper spindle nut part for the third spindle (30c) is arranged, and
**in that** the lower rotary plate support (20) is designed as a lower crosspiece part with the three lower spindle nut parts, to which part guide rails (22) for a slide (23) which can be pulled out of the region of the mixer housing (2) are fitted, with a freely rotating rotary plate (12) being arranged on the slide (23).

4. Biaxial mixer according to Claim 2. or Claim 3, **characterized in that** the clamping device has a clamping device drive, with a clamping drive motor (32), which is assigned to the third spindle drive (28c) and can be driven in a controlled manner, and is preferably in the form of an electric motor, the output shaft (33) of which is connected in a rotation-transmitting manner to the said spindle (30c), and
**in that** identical tooth lock washers (34a, 34b, 34c) are fitted to the three spindles (30a, 30b, 30c) in the same plane, over which washers a toothed belt (35), which is guided out of the region of the rotary plates (11, 12) by means of deflection pulleys (36a-36f), runs for the purpose of joint adjustment of the spindles.

5. Biaxial mixer according to one of Claims 1 to 4, **characterized**
- **in that** the rotary plate drive is designed as a belt drive in such a manner
- that a rotary plate shaft (25), at one end of which the rotary plate (11) is arranged and at the other end of which a first belt pulley (26) is arranged, is guided through a rotary plate support (17),
- **in that** a second belt pulley (37) is fitted non-rotatably in a manner fixed on the housing and the driveshaft (5) which is connected to the clamping frame (4) is guided coaxially through it,
- **in that** two spaced-apart, freely running belt deflection rollers (38a, 38b) are mounted on the rotary plate support (17) in a plane through the first belt pulley (26) and in a plane through the second belt pulley (37),
- **in that** freely running clamping and compensating belt rollers (39, 40) with roller axes axially parallel to the axis of the second belt pulley (37) are fitted in a plane through the second belt pulley (37) on both sides thereof and assigned opposite each other to the two belt deflection rollers (38a, 38b) , and
- **in that** an annularly closed driving belt (42) is guided via the second belt pulley (37), which is fixed on the housing, to a first clamping and compensating belt roller (39), from there to a first assigned belt deflection roller (38a) with a rotation of the belt, from there on to the first belt pulley (26) with a further rotation of the belt and correspondingly back to the second belt pulley (37) such that the rotary plate drive is coupled to the clamping frame drive.

6. Biaxial mixer according to Claim 5, **characterized in that** one of the clamping and compensating belt rollers as the belt clamping roller (39) is fitted to the frame base part (15) in a displaceable and fixable manner, and
**in that** the other clamping and compensating belt roller as the adjustment compensating roller (40) is arranged on a roller holder (41) which is connected to the rotary plate support (17) which supports the driven rotary plate (11).

7. Biaxial mixer according to Claim 5 or Claim 6, **characterized in that** a V-ribbed belt (42) is used as the driving belt in biaxial mixers which are designed for rapid running.

8. Biaxial mixer according to one of Claims 1 to 7, **characterized in that** protective plates (44a, 44b, 44c) are fitted around the region of the rotary plates (11, 12) to protect functional parts, in particular against splatters.

9. Biaxial mixer according to one of Claims 1 to 8, **characterized in that**, in the case of biaxial mixers which are designed for rapid running, by means of the arrangement of the components on and/or by fitting compensating weights (43a, 43b) to the clamping frame (4), a dynamic imbalance is produced by an associated distribution of masses which opposes a gyrostatic moment and compensates for or at least reduces the effect of the latter on the clamping frame (4).

10. Biaxial mixer according to one of Claims 1 to 9, **characterized in that** a control device is provided for switching the clamping frame drive and the clamping device drive on and off, the control device, in particular, comprising a return circuit for returning the clamping frame (4) into a predetermined basic position.

## Revendications

1. Mélangeur biaxial
- avec un boîtier de mélangeur en tant que boîtier sur pied,
- avec un cadre de serrage (4) doté d'une partie de base de cadre (15) et de supports de plateau tournant (17, 20) opposés, réglables l'un par rapport à l'autre de manière guidée dans un plan vertical,
- avec respectivement un plateau tournant (11, 12) sur chaque support de plateau tournant (17, 20), les plateaux tournants (11, 12) étant dirigés de manière isoaxique et l'un par rapport à l'autre,
- avec un dispositif de serrage doté d'un dispositif de mécanisme à broche disposé sur la partie de base du cadre (15) servant à régler les supports de plateau tournant (17, 20) pour le serrage et le maintien de différents récipients de matériaux enrobés (14) entre les plateaux tournants (11, 12),
- avec un entraînement de cadre de serrage pour la rotation du cadre de serrage (4) autour d'un axe de rotation de cadre de serrage (6) horizontal au moyen d'un arbre d'entraînement (5) logé de manière fixe au boîtier, raccordé au cadre de serrage (4) et entraîné de manière motorisée, et
- avec un entraînement de plateau tournant pour l'entraînement d'au moins l'un des plateaux tournants (11, 12) autour d'un axe de plateau tournant (27) s'étendant perpendiculairement à l'axe de rotation (6) du cadre de serrage,
**caractérisé en ce**
**que** la partie de base du cadre (15) présente une structure en forme de U, l'arbre d'entraînement (5) étant raccordé à une partie de base du U (16) et les plateaux tournants (11, 12) étant disposés au moins en partie dans la zone avant entre les parties de branche du U (29a, 29b),
le dispositif de mécanisme à broche présentant deux mécanismes à broche (28a, 28b) disposés respectivement sur les parties de branche du U (29a, 29b), dont les broches (30a, 30b) s'étendent des deux côtés des plateaux tournants (11, 12) et à peu près dans un plan au travers de l'axe de plateau tournant (27), les broches (30a, 30b) s'engageant respectivement avec des sections filetées en sens contraire dans des parties d'écrou de broche (31) associées sur des supports de plateau tournant (17, 20) opposés.

2. Mélangeur biaxial selon la revendication 1, **caractérisé en ce qu'**outre les deux mécanismes à broche (28a, 28b) disposés sur des zones finales des parties de branche du U (29a, 29b), un troisième mécanisme à broche (28c) avec une troisième broche (30c) s'étendant de manière parallèle à l'axe aux deux premières broches (30a, 30b) est disposé dans une zone médiane de la partie de base du U (16) de sorte que les trois mécanismes à broche (28a, 28b, 28c) forment dans l'ensemble une disposition triangulaire.

3. Mélangeur biaxial selon la revendication 2 **caractérisé en ce que** le support de plateau tournant (17) supérieur en position de repos du mélangeur biaxial (1) est réalisé en forme de T avec une traverse (18) supérieure; sur les extrémités de laquelle sont disposées les parties d'écrou de broche (31) supérieures pour la première et la deuxième broches (30a, 30b) et en son milieu un plateau tournant (11) entraîné, et avec une partie de support (19) comme base du T, sur l'extrémité de laquelle est disposée la partie d'écrou de broche supérieure pour la troisième broche (30c), et
**en ce que** le support de plateau tournant (20) inférieur est réalisé comme une partie de traverse inférieure avec les trois parties d'écrou de broche inférieures, sur laquelle sont montés des rails de guidage (22) pour un chariot (23) pouvant s'étendre de la zone du boîtier de mélangeur (2), un plateau tournant librement (12) étant disposé sur le chariot (23).

4. Mélangeur biaxial selon la revendication 2 ou 3, **caractérisé en ce que** le dispositif de serrage présente un entraînement de dispositif de serrage avec un moteur d'entraînement de serrage (32) associé au troisième mécanisme à broche (28c) et pouvant être entraîné de manière commandée, de préférence sous forme de moteur électrique, dont l'arbre de sortie (33) est relié en transmission de rotation à la troisième broche (30c), et **en ce que** sur les trois broches (30a, 30b, 30c) sont montées des poulies à courroie dentée (34a, 34b, 34c) identiques dans le même plan, par le biais desquelles une courroie dentée (35) s'étend pour le réglage commun des broches, laquelle est dirigée au moyen de poulies de renvoi (36a - 36f) hors de la zone des plateaux tournants (11, 12).

5. Mélangeur biaxial selon l'une quelconque des revendications 1 à 4, **caractérisé en ce**
- **que** l'entraînement de plateau tournant est réalisé comme un entraînement de courroie de telle manière.
- **qu'**un arbre de plateau tournant (25) est guidé au travers d'un support de plateau tournant (17), sur une extrémité duquel est disposé le plateau tournant (11) et sur l'autre extrémité duquel est disposée une poulie à courroie (26),
- **qu'**une seconde poulie à courroie (37) est montée de manière fixe au boîtier sans possibilité de rotation, à travers laquelle l'arbre d'entraînement (5) relié au cadre de serrage (4) est guidé coaxialement,
- **que**, dans un plan au travers de la première poulie à courroie dentée (26) et dans un plan au travers de la seconde poulie à courroie dentée (37), deux poulies de renvoi (38a, 38b) à course libre, espacées l'une de l'autre sont logées sur le support de plateau tournant (17),
- **que**, dans un plan au travers de la seconde poulie à courroie dentée (37) des deux côtés et à l'opposé associé aux deux poulies de renvoi (38a, 38b), des poulies à courroie de tension et de compensation à course libre (39, 40) avec des axes de poulie sont montées de manière parallèle à l'axe de la deuxième poulie à-courroie (37), et
- **qu'**une courroie d'entraînement (42) fermée comme un anneau est guidée par le biais de la deuxième poulie à courroie (37) fixée au boîtier vers une première poulie à courroie de tension et de compensation (39), de là vers une première poulie de renvoi (38a) associée avec une torsion de courroie, de là encore vers la première poulie à courroie (26) avec une autre torsion de courroie et en conséquence de nouveau vers la deuxième poulie à courroie (37), de sorte que l'entraînement de plateau tournant soit couplé à l'entraînement de cadre de serrage.

6. Mélangeur biaxial selon la revendication 5, **caractérisé en ce que** l'une des poulies à courroie de tension et de compensation est montée de manière à pouvoir être déplacée et fixée comme poulie de tension à courroie (39) sur la partie de base du cadre (15), et
**en ce que** l'autre poulie à courroie de tension et de compensation est disposée comme poulie de compensation de réglage (40) sur un support de poulie (41) relié au support de plateau tournant (17) portant le plateau tournant (11) entraîné.

7. Mélangeur biaxial selon la revendication 5 ou 6, **caractérisé en ce que** pour des mélangeurs biaxiaux qui sont conçus pour une course rapide, une courroie à nervure trapézoïdale (42) est utilisée comme courroie d'entraînement.

8. Mélangeur biaxial selon l'une quelconque des revendications 1 à 7, **caractérisé en ce que** des tôles de protection (44a, 44b, 44c) sont montées autour de la zone des plateaux tournants (11, 12) pour protéger les parties fonctionnelles, notamment du pulvérisateur de peinture.

9. Mélangeur biaxial selon l'une quelconque des revendications 1 à 8, **caractérisé en ce que** pour des mélangeurs biaxiaux qui sont conçus pour une course rapide, un défaut d'équilibrage dynamique est généré par une répartition de masse associée sur le cadre de serrage (4) par la disposition des composants et/ou le montage de contrepoids (43a, 43b), lequel défaut agit contre un couple gyrostatique et le compense dans son action sur le cadre de serrage (4) ou du moins le réduit.

10. Mélangeur biaxial selon l'une quelconque des revendications 1 à 9, **caractérisé en ce qu'**un dispositif de commande est prévu pour la mise en, et hors service de l'entraînement du cadre de serrage et de l'entraînement du dispositif de serrage qui comprend notamment un circuit de retour pour le retour du cadre de serrage (4) dans une position de base prescrite.
